# EUROPÄISCHE PATENTSCHRIFT

(11) **EP 0 165 398 B1**
(45) Veröffentlichungstag und Bekanntmachung des Hinweises auf die Patenterteilung: **20.01.1988**
(21) Anmeldenummer: 85104480.0
(22) Anmeldetag: 12.04.1985
(51) Int. Cl.: D01H 1/135

(54) **Verfahren und Vorrichtung zur Herstellung eines Garnes mittels Friktionsspinnmitteln**
Method and device for manufacturing a yarn with a friction spinning device
Procédé et dispositif pour réaliser un fil par filature à friction

(30) Priorität: 18.05.1984 CH 2450/84
(43) Veröffentlichungstag der Anmeldung: 27.12.1985
(73) Patentinhaber: MASCHINENFABRIK RIETER AG, CH-8406 Winterthur (CH)
(72) Erfinder: Stalder, Herbert, CH-8483 Kollbrunn (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 1 902 111
- FR-A- 1 490 473
- FR-A- 2 339 687
- GB-A- 1 208 264
- US-A- 3 145 428

## Beschreibung

Die Erfindung bezieht sich auf ein Verfahren und auf eine Vorrichtung zur Herstellung eines Garnes oder dergleichen, mittels Friktionsspinnmitteln, wie beschrieben im Oberbegriff des ersten Verfahrens- und im Oberbegriff des ersten Vorrichtungssanspruches.

Beim Friktionsspinnen handelt es sich um ein Spinnverfahren, bei welchem Fasern aus einem Faserverband herausgelöst, auf eine perforierte, bewegte Oberfläche abgegeben und auf dieser zusammengedreht werden. Die perforierte Oberfläche ist dazu in einem vorgegebenen Bereich mit einem Saugluftstrom durchsetzt, so dass die in diesem Bereich auf die Oberfläche abgegebenen Fasern durch die Luftströmung erfasst, auf die Oberfläche gebracht und auf dieser bis zum Ende dieses Bereiches, in Bewegungsrichtung der Fläche gesehen, transportiert und anschliessend eingedreht werden. Das Eindrehen geschieht dabei durch den in diesem Endbereich der Strömung, der Bewegungsrichtung der Fläche entgegengesetzt gerichteten Strömungsanteil, welcher dadurch die auf der Fläche liegenden Fasern erfasst und fortlaufend eindreht.

Durch das ebenfalls zum Verfahren gehörende fortlaufende Abziehen der zusammengedrehten Fasern entsteht ein fertiges Garn mit echter Drehung.

Aus der deutschen Offenlegungsschrift 1 902 111 ist ein Verfahren und eine Vorrichtung bekannt, mittels welchem ein eingangs erwähntes Garn hergestellt wird.

Darin werden Fasern von einer gezahnten Walze aus einem Faserverband herausgelöst und einem diese Walze umgebenden Luftstrom übergeben, innerhalb welchem sich die Fasern aus einer Lage in Umfangsrichtung, in eine Lage im wesentlichen parallel zur Rotationsachse der Walze drehen. Nachdem diese Fasern die genannte Lage parallel zur Rotationsachse erreicht haben, werden diese an eine Saugtrommel übergeben, auf deren Oberfläche sie wiederum in einer Lage im wesentlichen parallel zur Rotationsachse dieser Saugtrommel bis zum früher erwähnten Grenzbereich eines solchen Sauglufstromes gefördert und, wie früher beschrieben, zusammen gedreht und durch entsprechende Mittel als fertiges Garn abgezogen werden. Dabei wird das Eindrehen der Fasern zum Garn durch eine zur Saugtrommel parallel liegende und die Saugtrommel beinahe berührende weitere Walze unterstützt. Dementsprechend sind die Bewegungsrichtungen der beiden letztgenannten Walzen an der engsten Stelle entgegengesetzt, d. h. die Drehrichtungen der beiden Walzen sind gleich.

Ein wesentlicher Nachteil dieses Verfahrens liegt darin, dass die Fasern mittels des Luftstromes am Umfang der verzahnten Walze eine Richtungsänderung erfahren sollten, was nur mit ungenügender Gleichmässigkeit geschieht. Dadurch erhalten die Fasern an der nachfolgenden Saugtrommel eine ungleiche Lage und damit auch eine ungleiche Dichte, was zu unerwünschten Ungleichmässigkeiten im Garn führt, insbesondere, wenn Fasern mit relativ kurzen Stapellängen verarbeitet werden, wie dies beispielsweise im Bereich der Baumwollspinnerei geschieht.

Im weiteren ist aus der deutschen Offeniegungsschrift 2 943 063 bekannt, dass Fasern mittels einer verzahnten oder mit Nadeln beschichteten Trommel aus einem Faserverband herausgelöst und einem Luftstrom übergeben werden. Am Ende dieses Luftstromes werden die Fasern in den Zwickelspalt zweier mit gleicher Drehrichtung rotierender Trommeln abgegeben, in welchem die Fasern zusammen gedreht und als Garn abgezogen werden. Dabei ist eine der beiden Trommeln als perforierte Saugtrommel vorgesehen, um dadurch den Fasern die bereits früher beschriebene Möglichkeit des Eindrehens zu erlauben.

Der Nachteil dieses Verfahrens resp. dieser Vorrichtung besteht darin, dass die Fasern beim Auftreffen im Zwickelspalt aus der hohen Transportgeschwindigkeit im Luftstrom praktisch auf Null abgebremst werden müssen, was zu Stauchungen dieser Fasern und damit zu einer nicht gestreckten Lage der Fasern im Garn führen kann.

Mit der Erfindung sollen diese Nachteile behoben und ein Verfahren resp. eine Vorrichtung geschaffen werden, bei welchem die Fasern beim Eindrehen zum Garn im wesentlichen eine ^{g}e-streckte Lage und eine im wesentlichen gleichmässige Dichte haben. Diese Aufgabe wird durch die im Kennzeichen des ersten Verfahrensanspruches und durch die im Kennzeichen des ersten Vorrichtungsanspruches beschriebenen Massnahmen erfüllt.

Die Erfindung wird im folgenden anhand von lediglich Ausführungswege darstellenden Zeichnungen näher erläutert.

Es zeigen :
Fig. 1 Ein Querschnitt durch eine erfindungsgemässe Vorrichtung, halbschematisch dargestellt,
Fig. 2 eine Draufsicht der Vorrichtung von Fig. 1,
Fig. 3 ein Querschnitt durch eine Variante der erfindungsgemässen Vorrichtung, halbschematisch dargestellt,
Fig. 4 eine Draufsicht der Vorrichtung von Fig. 3,
Fig. 5 ein Querschnitt durch eine weitere erfindungsgemässe Vorrichtung, halbschematisch dargestellt,
Fig. 6 ein Ausschnitt der Vorrichtung von Fig. 5 als Draufsicht dargestellt,
Fig. 7 die Vorrichtung von Fig. 5, ausschnittsweise und in Richtung I (Fig. 5) dargestellt,
Fig. 8 eine weitere Variante der Vorrichtung von Fig. 5, halbschematisch dargestellt,
Fig. 9 eine Variante eines Teiles der erfindungsgemässen Vorrichtungen, halbschematisch dargestellt.

Die Fig. 1 und 2 zeigen ein Streckwerk 1, mit einem Eingangswalzenpaar 2, einem mittleren Walzenpaar 3 und einem Ausgangswalzenpaar 4. Dabei ist das mittlere Walzenpaar in an sich bekannter Weise mit einem Riemchenpaar 5 versehen.

Das Streckwerk verarbeitet ein Faserband 6 oder dergleichen und gibt einen entsprechend verstrecken Faserverband 7 an eine erste Friktionsspinntrommel 8 ab.

Diese erste Friktionsspinntrommel 8 ist perforiert (nicht dargestellt) und beinhaltet einen Saugkanal 9, welcher durch seine Wände 9.1 und 9.2 eine Saugzone am Umfang der Friktionsspinntrommel 8 abgrenzt. Die Wände 9.1 und 9.2 reichen dabei an die zylindrische Innenwand der Friktionsspinntrommel 8.

Durch diese vom Saugkanal 9 erzeugte Luftströmung werden die Fasern des Faserverbandes 7 innerhalb der Saugzone am entsprechenden Oberflächenteil der drehenden Friktionsspinntrommel festgehalten und letztlich in dem durch die Wand 9.2 des Saugkanales 9 gegebenen Grenzbereich der Saugzone, zur Bildung eines Garnes 10 eingedreht. Die Friktionsspinntrommel 8 dreht dabei in einer mit dem Pfeil U gekennzeichneten Richtung.

Das Eindrehen der Fasern und Bilden des Garnes 10 geschieht in der eingangs erwähnten Art und Weise.

Um dieses Eindrehen zu unterstützen ist der ersten Friktionsspinntrommel 8 eine zweite Friktionsspinntrommel 11 zugeordnet, welche derart nahe an der ersten Friktionsspinntrommel 8 angeordnet ist, dass das im Zwickelspalt beider Friktionsspinntrommeln gebildete Garn zu einem festeren Garn gedreht wird als ohne diese zweite Trommel 11.

Die Bewegungsrichtung R der zweiten Friktionsspinntrommel 11 ist, wie bereits früher erwähnt, an der engsten Stelle der Bewegungsrichtung U der ersten Friktionsspinntrommel 8 entgegengesetzt.

Um das Garn 10 abzuziehen, ist in an sich bekannter Weise neben den Friktionsspinntrommein, in Achsrichtung der Friktionsspinntrommel gesehen, ein Abzugswalzenpaar 12 vorgesehen. Im Anschluss daran wird das Garn 10 aufgewunden (nicht gezeigt).

Im weiteren kann, um die Fasern fester gegen die erste Friktionsspinntrommel anzupressen, eine zusätzliche Anpresswalze 13 (in Fig. 1 und mit strichpunktierten Linien angedeutet) vorgesehen werden. Diese Walze 13 kann entweder mit gleicher Umfangsgeschwindigkeit wie die erste Friktionsspinntrommel 8 angetrieben oder als sogenannte geschleppte Walze vorgesehen werden.

In Fig. 2 ist mit strichpunktierten Linien angedeutet, dass das Abzugswalzenpaar 12 ebenfalls am gegenüberliegenden Ende der Friktionsspinntrommeln angeordnet werden kann, d. h. dass in einem solchen Falle das gebildete Garn 10 in der entsprechend entgegengesetzten Richtung abgezogen wird.

Im Betrieb wird das Faserband 6 aus einer Spinnkanne (nicht gezeigt) angeliefert und im Streckwerk 1 zu einem parallelisierten Faserverband 7 verstreckt.

Durch die Saugwirkung des Saugkanales 9. d. h. durch das Ansaugen der Fasern des Faserverbandes 7 gegen die erste Friktionsspinntrommel 8, kombiniert mit der Rotation der ersten Friktionsspinntrommel 8, werden die Fasern aus dem Faserverband 7 herausgelöst und, wie in Fig. 1 gezeigt, in den Zwickelspalt zwischen die beiden Friktionsspinntrommeln 8 und 11 gefördert, in welchem die Fasern zu einem Garn 10 gedreht werden, welches von den Abzugswalzen 12 abgezogen wird.

Da die Umfangsgeschwindigkeit der Friktionsspinntrommeln 8 und 11 einem Mehrfachen, z. B. dem zwei- bis zwanzigfachen der Geschwindigkeit des Faserverbandes 7 entspricht, entsteht zwischen dem Ausgangswalzenpaar 4 und der ersten Friktionsspinntrommel 8 ein starker Verzug, welcher einerseits eine zusätzliche Streckung der Fasern und andererseits eine starke Verdünnung der Faseransammlungen auf dieser Friktionsspinntrommel 8 verursacht.

Durch diese Verdünnung und zusätzliche Verstreckung entsteht ein dünner, jedoch gleichmässig lockerer Verband von Stapelfasern, welcher zu einem gleichmässigen Garn eingedreht wird.

Im weiteren entsteht durch das Abziehen des gedrehten Garnes 10 mittels der Abzugswalzen 12 im Garn eine das Garn verdichtende Streckung, wobei die für die Streckung notwendige Spannung durch die Reibung zwischen dem Garn und den Friktionsspinntrommeln erzeugt wird.

Bei Verwendung der Anpresswalze 13 wird mittels dieser die Reibung zwischen der ersten Friktionsspinntrommel 8 und den durch diese Trommel erfassten Fasern erhöht, so dass der Schlupf zwischen diesen Fasern und der bewegten Friktionsspinntrommel-Oberfläche verkleinert und ein Herauslösen der Fasern aus dem Faserverband 7 verbessert wird.

Die Fig. 3 und 4 zeigen eine Variante, in welcher im wesentlichen das Ausgangswalzenpaar 4 fehlt und das Riemchenpaar 5 die Fasern direkt auf die erste Friktionsspinntrommel 8 gibt.

Das reduzierte Streckwerk wird mit 1.1 bezeichnet.

In dieser Variante ist die Anpresswalze 13 fest zugeordnet. Die weiteren Elemente entsprechen denjenigen der Fig. 1 und 2 und sind entsprechend mit denselben Bezugszeichen versehen.

Vergleicht man die Vorrichtung von Fig. 1 mit und ohne Antriebswalze 13 mit der Vorrichtung von Fig. 3, so kann in bezug auf die Führung der Fasern des Faserverbandes 7 folgendes festgestellt werden :

1. Mit der Vorrichtung von Fig. 1 ohne Antriebswalze 13 ist nebst der bereits erwähnten schlechteren Erfassung der Fasern des Faserverbandes 7 durch die erste Friktionsspinntrommel 8 noch der Effekt festzustellen, dass die Fasern sich infolge der gegen diese gerichteten Luftströmung im Ausgangsspalt des rotierenden Ausgangswalzenpaares 4 bündeln, d. h. nicht gleichmässig verteilt abgegeben werden. Diese in Achsrichtung der Ausgangswalzen 4 gegeneinander gerichteten Luftströmungen entstehen, wie an sich bekannt, durch den im Austrittsspalt zweier gegeneinandergepresster Walzen vorhandenen Unterdruck.

2. Mit der Anpresswalze 13 bleiben die Fasern 7 besser geführt, so dass die genannten Querströmungen nur einen minimalen negativen Einfluss auf die Führung der Fasern 7 ausüben können.

In der Anwendung der Vorrichtung von Fig. 1 und 3 mit Anpresswalze 13, besteht die Bedingung, dass der Abstand H (Fig. 1) zwischen dem Klemmpunkt der Ausgangswalzen 4 und dem Klemmpunkt der ersten Friktionsspinntrommel 8 und der Anpresswalze 13 die Länge der längsten zu verarbeitenden Fasern nicht unterschritten werden darf, um ein Zerreissen der Fasern zu vermeiden, während in der Anwendung der Vorrichtung ohne Anpresswalze 13 der Abstand H die genannte längste Länge nicht überschreiten darf, um das Erfassen der Fasern durch die Friktionsspinntrommel zu gewährleisten.

3. Mit der mit Fig. 3 gezeigten Variante besteht gegenüber den beiden vorgenannten Ausführungen der vorteil, dass die Fasern näher gegen den Klemmpunkt zwischen der ersten Friktionsspinntrommel 8 und der Anpresswalze 13 geführt werden, so dass eine Querströmung praktisch keinen Einfluss mehr hat und damit die Verteilung der Fasern 7 auf der ganzen Breite B (Fig. 2 und 4) gleichmässig bleibt.

Die mit Fig. 5 gezeigte weitere erfindungsgemässe Vorrichtung weist ein Auftöseaggregat 100 auf, welches die Fasern auf die Friktionsspinntrommel 8 resp. 11 speist.

Das Auflöseaggregat 100 umfasst eine Speisemulde 101, eine Speisewalze 102 sowie eine Auflösewalze 103. Die Speisewalze 102 sowie die Auflösewalze 103 sind drehbar in einem Gehäuse 104 gelagert und antreibbar.

Um ein Faserbanb 105 der Mulde 101 entlang gegen die Auflösewalze 103 zu fördern, ist die Speisewalze 102 mit Längsriffeln (nicht gezeigt) versehen.

Für das Auflösen des Faserbandes 105 durch die Auflösewalze 103 ist diese in an sich bekannter Weise mit Nadeln 106 oder Zähnen (nicht gezeigt) versehen.

Solche Auflöseaggregate sind an sich aus dem Rotor Offen-End-Spinnen bekannt und deshalb nicht weiter beschrieben.

Die Fig. 6 zeigt schematisch und ausschnittsweise einen Grundriss und die Fig. 7 schematisch und ausschnittsweise eine Seitenansicht der Vorrichtung von Fig. 5. In Fig. 6 wie in Fig. 7 ist der Uebersicht halber das Gehäuse 1-04 sowie die Speisewalze 102 weggelassen.

Fig. 7 zeigt im weiteren einen sich in der ersten Friktionsspinntrommel 8 befindlichen Saugkanal 107 mit den Seitenwänden 108 und 109, welche an die innere zylindrische Wand der ersten Friktionsspinntrommel reichen. Die Wände 108 und 109 grenzen, wie bereits früher beschrieben, die Saugzone der ersten Friktionsspinntrommel 8 ab.

Im Betrieb schiebt die Speisewalze 102 das Faserband 105 gegen die Nadeln 106 der Auflösewalze 103, so dass die mit hoher Drehzahl drehende Auflösewalze 103 mittels der Nadeln 106 Fasern aus dem Faserband 7 herauslöst und diese auf die erste Friktionsspinntrommel 8 fördert. Dadurch entsteht ein Faserstrom 110, welcher, wie in Fig. 5 gezeigt, eine gewisse Breite D aufweist. Diese Breite D ist je nach Verhältnis der Einspeisegeschwindigkeit des Faserbandes 105 und der Umfangsgeschwindigkeit der Auflösewalze 103 unterschiedlich.

Die Fasern des Faserstromes 110 gelangen auf der ersten Friktionsspinntrommel 8 in den Zwickelspalt zwischen den beiden Friktionsspinntrommeln 8 resp. 11, in welchem in bekannter Weise das Garn 10 gebildet wird.

Wie in den vorangehenden Vorrichtungen wird das Garn 10 durch das Abzugswalzenpaar abgezogen.

Wie in Fig. 7 mit gestrichelten resp. mit strichpunktierten Linien dargestellt, kann die zweite Friktionsspinntrommel 11 eine tiefere resp. eine höhere Lage gegenüber der ersten Friktionsspinntrommel 8 einnehmen.

Mit dieser Lageveränderung kann die Lage des Eindrehens der Fasern z. B. der Faserlänge der zu verarbeitenden Fasern angepasst werden. Das heisst, dass bei längeren Fasern die zweite Friktionsspinntrommel 11 nach unten, während bei kürzeren Fasern diese nach oben, d. h. gegen die Auflösewalze 103 hin, verschoben wird.

Bei einer Lageveränderung der zweiten Friktionsspinntrommel 11 muss auch der Saugkanal 107 verschoben werden, so dass die Wand 109 die Lage 109A resp. die Lage 109B und die Wand 108 die Lage 108A resp. die Lage 108B einnimmt.

Um keinen zu hohen Luftverbrauch durch unnötig eingesaugte Luftmengen zu erhalten, kann der Saugkanal 107 jeweils bei Veränderung der Lage der zweiten Friktionsspinntrommel 11 ausgewechselt werden, so dass die Lage der Wand 108A für alle drei Varianten bleibt.

Im weiteren ist aus Fig. 5 ersichtlich, dass das Abzugswalzenpaar als Variante auch auf der gegenüberliegenden Stirnseite der Friktionsspinntrommeln angeordnet werden kann, wodurch das fertige Garn 10 in der entsprechend entgegengesetzten Richtung abgezogen wird.

In der Variante von Fig. 7 erfahren die von der Auflösewalze 103 abgegebenen Fasern bei der Uebernahme durch die Friktionsspinnwalzen im weiteren eine Umlenkung, welche der Streckung der Fasern förderlich ist.

Fig. 8 zeigt eine Variante der Vorrichtung von Fig. 5, indem bei dieser Vorrichtung die Rotationsachse der Auflösewalze 103 im wesentlichen parallel zu den Rotationsachsen der Friktionsspinntrommel 8 und 11 liegt.

Die Streckung der Fasern bei der Uebergabe von der Auflösewalze 103 auf die erste Friktionsspinntrommel 8 geschieht bei den Varianten mit einer Auflösewalze 103 ebenfalls durch die höhere Umfangsgeschwindigkeit der Friktionsspinntrommel 8 gegenüber der Fasergeschwindigkeit im Bereich der Uebergabestelle. Dabei genügt lediglich bereits eine leicht höhere Umfangsgeschwindigkeit der Friktionsspinntrommel, um eine genügende Streckung der Fasern zu erhalten. Aus der mit gestrichelter Linie gezeigten Lage der zweiten Friktionsspinntrommel 11 ist ersichtlich, dass auch mit dieser Variante die Lage des Zwickelspaltes, in welchem das Garn 10 erzeugt wird, der Länge der zu verarbeitenden Fasern angepasst werden kann. Entsprechend muss auch der Saugkanal 117 angepasst werden.

Letztlich zeigt Fig. 9 anstelle einer ersten Friktionsspinntrommel 8 eine die aus dem Faserverband herausgelösten Fasern aufnehmende Friktionsspinnscheibe 120 und anstelle einer zweiten Friktionsspinntrommei 11 einen Friktionsspinnkegel 121. Beide Elemente sind antreibbar (nicht gezeigt) und rotieren je um eine Achse 122 (mit einem Kreuz angedeutet) resp. 123 (mit einer strichpunktierten Linie angedeutet).

Die Friktionsspinnscheibe 120 ist gelocht und in dem mit strichpunktierten Linien angedeuteten Bereich 124 durch einen sich unterhalb der Scheibe befindlichen Saugkanal (nicht gezeigt) mit einer Luftströmung durchsetzt.

Dieses Prinzip ist aus der GB-Patentschrift 1 231 198 her bekannt.

Erfindungsgemäss wird dieses Prinzip mit dem Streckwerk 1 resp. 1.1 der Fig. 1 und 2 resp. 3 und 4 oder mit dem Auflöseaggregat 100 der Fig. 5 derart kombiniert, dass die Faserabgabe an die Friktionsspinnscheibe 120 in einer der Richtungen M. 1 bis M. 4 oder in irgend einer dazwischen liegenden Richtung erfolgt.

In allen Fällen ist die kleinste Umfangsgeschwindigkeit der Scheibe 120 im Bereich 124 grösser als die Faserabgabegeschwindigkeit, so dass die Fasern bei der Uebernahme durch die Scheibe 120 eine Streckung erfahren.

Durch das mechanische Führen der Fasern bis in das fertige Garn entsteht auch hier der Vorteil, dass die Verteilung der Fasern im Faserbandfluss im wesentlichen konstant bleibt und dass die Fasern eine auf der ersten Friktionsspinntrommel resp. Friktionsspinnscheibe eingenommene Lage auf dem ganzen Weg im wesentlichen beibehalten.

Letztlich ist der Antrieb und die Lagerung aller rotierender Elemente an sich bekannt und deshalb nicht Gegenstand der Erfindung und der Einfachheit halber nicht detailliert erwähnt, sondern lediglich schematisch durch die Achsen A resp. 122 und 123 gekennzeichnet. Ebenfalls ist der Saugkanal in den Fig. 2, 4, 5 und 6 der Einfachheit halber nicht eingezeichnet, es ist jedoch an sich bekannt, dass der stationär angeordnete Saugkanal am nicht gelagerten Ende der Friktionsspinntrommel in diese hineinragt. Dabei ist das gelagerte Ende durch die in den Fig. 2, 4, 5 und 6 eingezeichneten Achsen A gekennzeichnet.

## Patentansprüche

1. Verfahren zur Herstellung eines Garnes oder dergleichen mittels Friktionsspinnmitteln (8, 11), bei welchem Fasern aus einem Faserverband herausgelöst und zur Bildung des Garnes an die Friktionsspinnmittel übergeben werden und bei welchem das fertige Garn (10) in einer durch das Friktionsspinnmittel gegebenen Richtung abgezogen wird, dadurch gekennzeichnet, dass die Fasern auf dem ganzen Weg vom Faserverband bis zur Uebernahme durch die Friktionsspinnmittel (8, 11) im wesentlichen mechanisch geführt werden.

2. Verfahren nach Anspruch 1, dadurch gekennzeichnet, dass die Fasern derart direkt durch die Friktionsspinnmittel vom Faserverband (7) übernommen werden, dass das vordere Ende der Fasern, in Faserverschieberichtung gesehen, bereits durch die Friktionsspinnmittel erfasst ist, wenn das hintere Ende der Fasern den Faserverband noch nicht verlassen hat.

3. Verfahren nach Anspruch 1, dadurch gekennzeichnet, dass die Fasern durch Auflösemittel (103) im wesentlichen im Offen-End-Verfahren aus dem Faserverband (105) herausgelöst und anschliessend durch die Friktionsspinnmittel (8, 11) derart direkt übernommen werden, dass das vordere Ende der Fasern, in Faserverschieberichtung gesehen, bereits durch die Friktionsspinnmittel erfasst ist, wenn das hintere Ende der Fasern das Auflösemittel (103) noch nicht verlassen hat.

4. Verfahren nach einem der Ansprüche 1 bis 3, dadurch gekennzeichnet, dass die Friktionsspinnmittel (8, 11-) eine höhere Geschwindigkeit aufweisen als die zu übernehmenden Fasern.

5. Verfahren nach einem der Ansprüche 1 bis 4, dadurch gekennzeichnet, dass die Fasern bei der Uebernahme durch die Friktionsspinnmittel (8, 11) gestreckt werden.

6. Verfahren nach Anspruch 1, dadurch gekennzeichnet, dass die Fasern in einer Richtung an das Friktionsspinnmittel (8, 11) übergeben werden, welche senkrecht oder parallel oder in einer dazwischen liegenden Richtung zur Bewegungsrichtung des Friktionsspinnmittels liegt.

7. Vorrichtung zur Herstellung eines Garnes oder dergleichen
mit Mitteln (1 ; 1.1 ; 103) zum Abgeben von Fasern aus einem Faserverband und
mit Friktionsspinnmitteln (8, 11) zum Uebernehmen der Fasern und zum Bilden eines Garnes (10)
sowie mit Mitteln (12) zum Abziehen des fertigen Garnes,
dadurch gekennzeichnet, dass die Mittel (1 ; 1.1 ; 103) zum Abgeben der Fasern derart nahe an den Friktionsspinnmitteln (8, 11) angeordnet sind, dass die von den Friktionsspinnmitteln zu übernehmenden Fasern bis zur Uebernahme durch diese mechanisch geführt sind.

8. Vorrichtung nach Anspruch 7, dadurch gekennzeichnet, dass die Mittel zum Abgeben von Fasern ein Streckwerk (1, 1.1) resp..ein das Streckwerk verlassender Faserverband (7) sind.

9. Vorrichtung nach Anspruch 7, dadurch gekennzeichnet, dass die Mittel zum Abgeben von Fasern eine Auflösewalze (103) sind.

10. Vorrichtung nach Anspruch 7, dadurch gekennzeichnet,
dass die Friktionsspinnmittel mindestens eine gelochte, in einer gegebenen Richtung bewegte Fläche (8) sind und
dass Mittel zur Abgrenzung einer Saugzone in dieser Fläche derart vorhanden sind, dass dabei das vordere, von den Mitteln zum Abgeben von Fasern bereits freigegebene Ende der Fasern von der Saugluftströmung erfasst und auf die gelochte bewegte Fläche gegeben wird.

11. Vorrichtung nach Anspruch 10, dadurch gekennzeichnet, dass eine zweite, das Eindrehen der Fasern zu einem Garn unterstützende, der genannten Fläche entgegengesetzt gerichtet bewegte Fläche vorhanden ist.

12. Vorrichtung nach Anspruch 10, dadurch gekennzeichnet, dass die gelochte, bewegte Fläche die Oberfläche einer Scheibe (120) ist.

13. Vorrichtung nach Anspruch 11 und 12, dadurch gekennzeichnet, dass die zweite bewegte Fläche die Rotationsfläche eines Kegelstumpfes (121) ist.

14. Vorrichtung nach Anspruch 10, dadurch gekennzeichnet, dass die gelochte, bewegte Fläche die Rotationsfläche eines Zylinders (8) ist.

15. Vorrichtung nach Anspruch 11 und 12, dadurch gekennzeichnet, dass die zweite bewegte Fläche die Rotationsfläche eines zweiten Zylinders (11) ist.

16. Vorrichtung nach Anspruch 7 und 10, dadurch gekennzeichnet, dass die Mittel zum Abgeben der Fasern derart angeordnet sind, dass die Fasern in einer Richtung zur Bewegungsrichtung der bewegten Fläche abgegeben werden, die im wesentlichen parallel, senkrecht oder in einem dazwischen liegenden Winkel liegt.

17. Vorrichtung nach-einem oder mehreren der Ansprüche 10 bis 15, dadurch gekennzeichnet, dass die Friktionsspinnmittel (8) zum Festhalten des vorderen Endes der Fasern ausserdem mit einem mit dem Friktionsspinnmittel (8) reibschlüssig zusammenwirkenden Rotationskörper (13) versehen sind.

## Claims

1. Method for the production of a yarn or the like using friction spinning means (8, 11) in which fibres are separated from a fibre strand and are transferred to the friction spinning means to form the yarn and in which the spun yarn (10) is withdrawn in a direction given by the friction spinning means, characterised in that the fibres are guided substantially mechanically over the whole way from the fibre strand until they are taken up by the friction spinning means (8, 11).

2. Method according to claim 1, characterised in that the fibres are taken up by the friction spinning means directly from the fibre strand (7) in such manner that the leading end of the fibres, viewed in the direction of fibre movement, is already caught by the friction spinning means while the trailing end of the fibres has still not left the fibre strand.

3. Method according to claim 1, characterised in that the fibres are separated from the fibre strand (105) by opening means (103) substantially according to the open end method and thereafter are taken up directly by the friction spinning means (8,11) in such manner that the leading end of the fibres, viewed in the direction of fibre movement, is already caught by the friction spinning means while the trailing end of the fibres has still not left the opening means (103).

4. Method according to one of claims 1 to 3, characterised in that the friction spinning means (8, 11) has a higher speed than the fibres to be taken up.

5. Method according to one of claims 1 to 4, characterised in that the fibres are straightened by the friction spinning means (8, 11) during take-up.

6. Method according to claim 1, characterised in that the fibres are transferred to the friction spinning means (8, 11) in a direction extending at right angles to or parallel to the direction of movement of the friction spinning means or in a direction lying between the said directions.

7. Apparatus for production of a yarn or the like, comprising means (1 1.1 ; 103) for delivering fibres from a fibre strand and friction spinning means (8, 11) for taking up the fibres and forming a yarn (10) and means (12) for withdrawing the spun yarn, characterised in that the means (1 ; 1.1 ; 103) for delivering the fibres is arranged so close to the friction spinning means (8, 11) that the fibres to be taken up by the friction spinning means are guided mechanically until take-up by those means.

8. Apparatus according to claim 7, characterised in that the means to deliver fibres is a drafting arrangement (1, 1.1) or a fibre strand (7) leaving the drafting arrangement.

9. Apparatus according to claim 7, characterised in that the means for delivering fibres comprises an opening roller (103).

10. Apparatus according to claim 7, characterised in that the friction spinning means comprises at least one perforated surface (8) movable in a given direction, and in that means are provided to define a suction zone in this surface in such manner that thereby the leading end of the fibres, already released by the means for delivering fibres, is caught by the suction air stream and passed to the perforated moving surface.

11. Apparatus according to claim 10, characterised in that a second surface is provided moving in a direction opposed to the first said surface and assisting twisting of the fibres into a yarn.

12. Apparatus according to claim 10, characterised in that the perforated moving surface is the surface of a disk (120).

13. Apparatus according to claims 11 and 12, characterised in that the second moving surface is formed by the rotational surface of a frusto- cone (121).

14. Apparatus according to claim 10, characterised in that the perforated moving surface is the rotational surface of a cylinder (8).

15. Apparatus according to claims 11 and 12, characterised in that the second moving surface is the rotational surface of a second cylinder (11).

16. Apparatus according to claims 7 and 10, characterised in that the means for delivering the fibres are so arranged that the fibres are delivered in a direction which lies substantially parallel or at right angles to the direction of movement of the moving surface or in a direction lying at an angle between these said directions.

17. Apparatus according to one or more of claims 10 to 15, characterised in that the friction spinning means (8) is also provided with a rotational body (13) frictionally cooperating with the friction spinning means (8) to grasp the leading end of the fibres.

## Revendications

1. Procédé pour la fabrication d'un fil ou similaire, à l'aide de moyens de filage par friction (8, 11), dans lequel les fibres sont extraites d'un ensemble de fibres, et sont délivrées aux moyens de filage par friction pour former un fil, et dans lequel le fil terminé (10) est extrait.à travers les moyens de filage par friction, dans une direction donnée, caractérisé par le fait que les fibres sont principalement conduites mécaniquement sur tout le trajet, allant depuis l'ensemble de fibres jusqu'à leur réception par les moyens de filage par friction (8, 11).

2. Procédé selon revendication 1, caractérisé par le fait que les fibres sont réceptionnées directement par les moyens de filage par friction depuis l'ensemble de fibres (7) d'une telle sorte que l'extrémité avant des fibres, vu dans le sens de déplacement des fibres, est déjà saisie par les moyens de filage par friction, alors que l'extrémité arrière des fibres n'a pas encore quitté l'ensemble de fibres.

3. Procédé selon revendication 1, caractérisé par le fait que, principalement dans les procédés de filage à bouts ouverts, les fibres sont détachées de l'ensemble de fibres (105) par des moyens de désagrégation (103), et sont ensuite réceptionnées par les moyens de filage par friction (8, 11), d'une manière directe telle que l'extrémité avant des fibres, vu dans le sens de déplacement des fibres, est déjà saisie par les moyens de filage par friction, alors que l'extrémité arrière des fibres n'a pas encore quitté le moyen de désagrégation (103).

4. Procédé selon l'une des revendications 1 à 3, caractérisé par le fait que les moyens de filage par friction (8, 11) possèdent une vitesse supérieure à la vitesse des fibres à réceptionner.

5. Procédé selon l'une des revendications 1 à 4, caractérisé par le fait que les fibres sont étirées lors de leur réception par les moyens de filage par friction (8, 11).

6. Procédé selon revendication 1, caractérisé par le fait que les fibres sont délivrées au moyen de filage par friction (8,11) dans une direction qui est perpendiculaire ou parallèle, ou une direction située entre celles-ci, par rapport au sens de mouvement du moyen de filage par friction.

7. Dispositif pour la fabrication d'un fil ou similaire
avec des moyens (1 ; 1.1 ; 103) pour délivrer des fibres depuis un ensemble de fibres, et
avec des moyens de filage par friction (8, 11) pour réceptionner les fibres et pour former un fil (10),
ainsi qu'avec des moyens (12) pour extraire le fil terminé, caractérisé par le fait que les moyens (1 ; 1.1 ; 103) pour délivrer les fibres sont disposés si près des moyens de filage par friction (8, 11) que les fibres, qui doivent être prises par les moyens de filage par friction, sont guidées mécaniquement par ceux-ci jusqu'à la prise des fibres.

8. Dispositif selon revendication 7, caractérisé par le fait que les moyens pour délivrer les fibres sont un train d'étirage (1, 1.1), respectivement un ensemble de fibres (7) quittant le train d'étirage.

9. Dispositif selon revendication 7, caractérisé par le fait que les moyens pour délivrer les fibres sont des rouleaux de désagrégation (103).

10. Dispositif selon revendication 7, caractérisé par le fait
que les moyens de filage par friction ont au moins une surface (8) qui se meut dans une direction donnée, et
que des moyens pour délimiter une zone d'aspiration sur cette surface sont prévus de telle manière que l'extrémité avant des fibres déjà libérée des moyens de livraison de fibres est saisie par le courant d'air aspirant et est donnée sur la surface perforée en mouvement.

11. Dispositif selon revendication 10, caractérisé par le fait qu'une deuxième surface est prévue, en mouvement en sens contraire de la surface citée, pour soutenir la torsion des fibres donnant un fil.

12. Dispositif selon revendication 10, caractérisé par le fait que la surface perforée en mouvement est la surface d'un disque (120).

13. Dispositif selon revendications 11 et 12, caractérisé par le fait que la deuxième surface en mouvement est la surface en rotation d'un tronc de cône (121).

14. Dispositif selon revendication 10, caractérisé par le fait que la surface perforée en mouvement est la surface en rotation d'un cylindre (8).

15. Dispositif selon revendications 11 et 12, caractérisé par le fait que la deuxième surface en mouvement est la surface en rotation d'un deuxième cylindre (11).

16. Dispositif selon revendications 7 et 10, caractérisé par le fait que les moyens pour délivrer les fibres sont disposés de telle manière que les fibres sont délivrées dans une direction par rapport au sens de mouvement des surfaces en mouvement qui est essentiellement parallèle, verticale ou faisant un angle intermédiaire.

17. Dispositif selon une ou plusieurs des revendications 10 à 15, caractérisé par le fait que les moyens de filage par friction (8), qui doivent maintenir les extrémités avant des fibres, sont prévus pour agir avec frottement, conjointement avec un corps en rotation (13).
